# EUROPÄISCHE PATENTANMELDUNG

(11) **EP 1 598 506 A1**
(43) Veröffentlichungstag der Anmeldung: **23.11.2005**
(21) Anmeldenummer: 05405331.9
(22) Anmeldetag: 03.05.2005
(51) Int. Cl.: E05B 65/10

(54) **Verfahren zur Steuerung einer automatischen Flucht-und Rettungswegtüre**

(30) Priorität: 17.05.2004 CH 8632004
(71) Anmelder: Kaba Gilgen AG, CH-3150 Schwarzenburg (CH)
(72) Erfinder: Rappo, Thomas, 1700 Freiburg (CH); Rusch, Peter, 3065 Bolligen (CH)
(74) Vertreter: Bremi, Tobias Hans

(57) **Zusammenfassung**

Die vorliegende Erfindung betrifft ein Verfahren zur Steuerung eines über wenigstens eine Tür (12) verschliessbaren Flucht- und/oder Rettungswegs (10), wobei die wenigstens eine Tür (12) als automatische Tür mit redundantem Antrieb (16) und/oder redundanter Steuerung ausgestaltet ist. Redundanz in der Ansteuerung ohne Notwendigkeit redundanter Mittel in dem Bediengerät (1) lässt sich dadurch erreichen, indem eine Parameteränderung und/oder eine Ansteuerung der Tür (12) drahtlos unter Verwendung eines tragbaren Bediengeräts (1) insbesondere bevorzugt in sequenzieller Weise erfolgt.

## Beschreibung

### TECHNISCHES GEBIET

Die vorliegende Erfindung betrifft ein Verfahren zur Steuerung eines über wenigstens eine Tür verschliessbaren Flucht- und/oder Rettungswegs, wobei die wenigstens eine Tür als automatische Tür mit redundantem Antrieb und/oder redundanter Steuerung ausgestaltet ist. Weiterhin betrifft die vorliegende Erfindung eine Vorrichtung zur Durchführung dieses Verfahrens sowie entsprechende Steuerungsprogramme.

### STAND DER TECHNIK

Flucht- und Rettungswegtüren müssen naturgemäss sehr hohen Standards in Bezug auf deren Zuverlässigkeit gerecht werden, da ihre Aufgabe und Funktionalität genau dann wesentlich zum Tragen kommt, wenn typischerweise Bedingungen vorherrschen, bei welchen ein Normalbetrieb unter Umständen nicht möglich ist. Derartige Türen können im Normalbetrieb entweder als konventionelle Türen eingesetzt werden, welche im Notfall spezielle Funktionalitäten zeigen, sie können auch im Normalfall stets geschlossen oder stets offen sein, wobei sie dann bei z.B. Automat-Einstellung im Notfall entweder automatisch oder auch manuell geöffnet werden, in einem Fluchtmodus geöffnet werden oder in einen anderen der Notsituation entsprechenden Zustand gebracht werden.

Um derartige Türen zuverlässig auszugestalten, werden sie typischerweise sowohl in ihrer Ansteuerung als auch in ihrem Antrieb redundant und unabhängig ausgestaltet. Konkret bedeutet dies, dass der Antrieb wenigstens doppelt vorgesehen wird, d. h. es gibt zwei Motoren und zugehörige Steuerungen, wobei jeder Motor resp. die Steuerungen für sich allein genommen in der Lage sind, die Tür zu bewegen. Weiterhin werden die Antriebe typischerweise mit einer vom Netz unabhängigen Energieversorgung versehen, wobei diese entweder in einem Akkumulator oder in einem anderen Energiespeicher bestehen kann. Ausserdem wird die Ansteuerung zweikanalig ausgestaltet, d. h. Schalter, welche eine derartige Tür vom Normalbetrieb in einen Flucht- und Rettungsweg-Modus umzuschalten erlauben, verfügen über separate und individuelle Kabelverbindungen zu den beiden unabhängigen Antriebseinheiten/Steuerungen. Nur so kann sichergestellt werden, dass jede Antriebseinheit respektive deren Steuerung oder auch andere Elemente garantiert nach einem Umschalten im gewünschten Modus sind und die Redundanz auch tatsächlich gewährleistet ist.

### DARSTELLUNG DER ERFINDUNG

Der Erfindung liegt demnach die Aufgabe zugrunde, ein vereinfachtes und verbessertes Verfahren zur Steuerung einer Flucht- und Rettungswegtür zur Verfügung zu stellen. Konkret geht es somit um ein neues Verfahren zur Steuerung eines über wenigstens eine Tür verschliessbaren Flucht- und/oder Rettungswegs, wobei die wenigstens eine Tür als automatische Tür mit redundantem Antrieb und/oder redundanter Steuerung ausgestaltet ist.

Die Lösung dieser Aufgabe wird dadurch erreicht, dass eine Parameteränderung und/oder eine Ansteuerung der Tür drahtlos unter Verwendung eines tragbaren Bediengeräts erfolgt. Bei der Parameteränderung kann es sich beispielsweise um die Einstellung des Flucht- und Rettungsmodus handeln, wie er zum Beispiel bei der Einstellung auf "Automat" eingestellt wird.

Der Kern der Erfindung besteht somit darin, dass es erstaunlicherweise möglich ist, auch unter Verwendung von drahtloser Datenübermittlung, d.h. z.B. unter Verwendung eines entsprechenden, insbesondere bevorzugt portablen Bediengerätes eine solche Tür zu steuern. Normalerweise werden für derartige Einstellungen fest verkabelte Schalter verwendet, welche jeden der redundanten Antriebe über separate Kabelverbindungen ansteuern. Die Verwendung von drahtloser Datenübermittlung erhöht nicht nur den Komfort, sondern erlaubt beispielsweise auch die Verwendung von bereits zur Verfügung stehenden Geräten als Bediengeräte, so können zum Beispiel mit drahtlosen Kommunikationsschnittstellen ausgerüstete Geräte wie z.B. Mobiltelefone, persönliche elektronische Assistenten (PDA) o.ä. als Bediengeräte eingesetzt werden, sofern sie entsprechend autorisiert werden. Typischerweise wird bei derartigen Türen die Redundanz des Antriebs über wenigstens zwei unabhängige Steuer- und/oder Antriebseinheiten gewährleistet. Im vorliegenden Fall wird dann vorzugsweise entsprechend der Erfindung die Kommunikation mit den Steuer- und/oder Antriebseinheiten über unabhängige Mittel zur drahtlosen Kommunikation mit dem Bediengerät gewährleistet (insbesondere Funk, wie beispielsweise Bluetooth-Bauteile), und seitens des Bediengeräts nur über eine Vorrichtung (entsprechend zum Beispiel ebenfalls ein Bluetooth-Bauteile) zur drahtlosen Kommunikation. Da die Redundanz eigentlich nur seitens der Tür erforderlich ist, und da nur sichergestellt werden muss, dass jedes der redundanten Elemente der Tür (beispielsweise Motor, Verriegelung etc.) sicher die richtigen Instruktionen erhalten hat, reicht es, wenn diese redundanten Elemente über unabhängige Mittel zur drahtlosen Kommunikation verfügen. Die Vorsehung von ebenfalls redundant ausgeführten Kommunikationsmitteln seitens des Bediengerätes ist aber überraschenderweise nicht erforderlich. Es ist nämlich möglich, die Redundanz der Kommunikation zwischen den Steuer- und/oder Antriebseinheiten und dem Bediengerät gewährleistet wird, indem der Parameteraustausch respektive die Ansteuerung zwischen dem Bediengerät und den mehreren Steuer- und/oder Antriebseinheiten sequenziell vorgenommen wird, wobei ein Protokoll verwendet wird, welches sicherstellt, dass eine Parameteränderung nur dann an der Tür respektive an Elementen der Tür übernommen wird, wenn in beiden dieser sequenziellen Schritte die gleiche konsistente Information übertragen wurde. Vorzugsweise übernimmt entsprechend das Bediengerät eine passive Rolle, d. h. die aktive Abfrage erfolgt seitens der Steuer- und/oder Antriebseinheiten, und das Bediengerät dient gewissermassen nur als Eingabe- und Ausgabegerät für die serielle Abfrage von den beiden Steuer- und/oder Antriebseinheiten. Auch Identifikation z.B. über PIN und/oder bzgl. des Gerätes z.B. über eine gerätespezifische ID (z.B. Bluetooth-ID) kann aktiv von den Steuer- und/oder Antriebseinheiten her erfolgen. So kann gewissermassen die zweikanalige Ausrüstung des Bediengerätes vermieden werden, indem das Bediengerät sequenziell arbeitet. Dies vereinfacht die Konstruktion des Bediengerätes (kostengünstigere und gleichzeitig platzsparendere Ausführung, da nur eine drahtlose Kommunikationsschnittstelle vorgesehen werden muss). Die drahtlose Bedienung reduziert ausserdem die Bauschnittstellen, denn an Stelle eines entsprechenden Schalters tritt nun ein portables Bediengerät.

Gemäss einer bevorzugten Ausführungsform des Verfahrens wird zur Kommunikation zwischen den Steuer- und/oder Antriebseinheiten der Tür und dem Bediengerät ein Protokoll verwendet, in welchem das Bediengerät sequenziell jeweils mit jeder Steuer- und/oder Antriebseinheit zunächst eine Verbindung aufbaut, vom Benutzer anschliessend wenigstens eine Eingabe verlangt, dann ggf. die entsprechenden Befehle respektive Parameter an wenigstens ein Steuerelement (beispielsweise eine Verriegelung) der Tür übergibt, und abschliessend die Verbindung zwischen dem Bediengerät und der Steuer- und/oder Antriebseinheit abgebrochen wird. Dabei übernimmt das Steuerelement den Parameter nur dann respektive führt den übergebenen Befehl nur dann aus, wenn es von sämtlichen Steuer- und/oder Antriebseinheiten dieselben konsistenten Daten erhalten hat, wobei ggf. abschliessend ein Bestätigungssignal an das Bediengerät gegeben wird.

Besonders sicher lässt sich das Verfahren gestalten, wenn zur Ansteuerung und/oder Parameteränderung der Tür vom Benutzer die Eingabe eines Identifikationscode abgefragt wird. Weiterhin erweist es sich als vorteilhaft, die Steuer- und/oder Antriebseinheiten der Tür derart zu programmieren, dass sie nur die Kommunikation mit autorisierten Bediengeräten ermöglichen.

Weiterhin betrifft die vorliegende Erfindung eine automatische Tür für einen Flucht- und/oder Rettungsweg, insbesondere zur Durchführung eines Verfahrens, wie es oben beschrieben wurde. Die Tür respektive der Gesamtaufbau verfügt über wenigstens zwei unabhängige Steuer- und/oder Antriebseinheiten und über wenigstens ein tragbares Bediengerät zur drahtlosen Parameteränderung und/oder zur drahtlosen Ansteuerung der Tür. Zur Kommunikation seitens der Steuer- und/oder Antriebseinheiten sind jeweils unabhängige Mittel zur drahtlosen Kommunikation mit dem Bediengerät angeordnet, und seitens des Bediengeräts nur eine Vorrichtung zur drahtlosen Kommunikation mit den Steuer- und/oder Antriebseinheiten. Vorzugsweise handelt es sich bei der Tür um eine Schiebetür mit einem oder mehrere Schiebeflügeln. Es können zum Beispiel zwei unabhängige Steuer- und/oder Antriebseinheiten in einer die Tür oberseitig begrenzenden Aufhängeeinheit angeordnet sein, wobei jede der Steuer- und/oder Antriebseinheiten über einen Motor sowie über Mittel zur drahtlosen Kommunikation unter Verwendung des Bluetooth-Protokolls verfügen, und das Bediengerät kann über nur eine Vorrichtung zur drahtlosen Kommunikation unter Verwendung des Bluetooth-Protokolls verfügen. Wie bereits erwähnt, kann so beispielsweise für diese hohe Sicherheitserfordernisse stellende Aufgabe ein entsprechend ausgerüstetes und autorisiertes Mobiltelefon oder ein persönlicher elektronischer Assistent (PDA) verwendet werden, obwohl ein Mobiltelefon resp. ein persönlicher elektronischer Assistent (PDA) im Normalfall nur über eine Bluetooth-Schnittstelle verfügt.

Weiterhin betrifft die vorliegende Erfindung ein Steuerprogramm zur Durchführung eines Verfahrens, wie es oben beschrieben ist respektive zur Verwendung bei einer Tür, wie sie oben beschrieben ist. Insbesondere betrifft sie ein auf einem Mobiltelefon oder einem persönlichen elektronischen Assistenten (PDA) lauffähiges Steuerprogramm, welches ein Mobiltelefon resp. einen persönlichen elektronischen Assistenten (PDA) die Funktion eines Bediengeräts im Sinne der vorhergehenden Ansprüche übernehmen lässt.

Weitere bevorzugte Ausführungsformen der vorliegenden Erfindung sind in den abhängigen Ansprüchen beschrieben.

### KURZE ERLÄUTERUNG DER FIGUREN

Die Erfindung soll nachfolgend anhand von Ausführungsbeispielen im Zusammenhang mit den Zeichnungen näher erläutert werden. Es zeigen:
- Fig. 1: eine schematische Darstellung einer Flucht- und Rettungswegtüre; und
- Fig. 2: eine schematische Darstellung des Kommunikationsprotokolls zwischen den einzelnen Elementen der Flucht- und Rettungswegtüre.

### WEGE ZUR AUSFÜHRUNG DER ERFINDUNG

Fig. 1 zeigt in schematischer Darstellung eine Flucht- und Rettungstür 10, welche erfindungsgemäss angesteuert wird. Es handelt sich dabei beispielhaft um eine Schiebetür, welche einerseits über feste Seitenteile 11 verfügt, und andererseits über zwei Schiebetürelemente 12. Oberhalb der Tür ist eine Aufhänge- und Antriebseinheit 13 angeordnet. Es handelt sich dabei um ein Hohlprofil, in welchem sowohl Steuerung als auch Antrieb und Aufhängung der Tür angeordnet sind. Die einzelnen Türflügel 12 werden über einen Zahnriemen 17 bewegt, an welchem die Türen 12 über entsprechende Ankopplungen 18 angebunden sind. In der Einheit 13 sind zwei unabhängige Steuer- und Antriebseinheiten 2 und 3 angeordnet. Sie verfügen über vom Netz unabhängige Stromversorgung, beispielsweise über einen Akkumulator. Ausserdem verfügt jede der Einheiten 2, 3 über einen Motor 16, sowie über einen Bluetooth-Chip (zum Beispiel Mitsumi WML-10 BC02) mit zugehöriger Antenne 14. Die beiden Einheiten 2 und 3 sind über einen Bus 19 miteinander verbunden. Es handelt sich dabei um einen CAN-Bus (Controller Area Network, twisted pair mit cyclic redundancy code), welcher unter anderem auch dazu dient, über Heartbeat-Funktionen die beiden Einheiten 2 und 3 gegenseitig zu kontrollieren. Die Verwendung eines (CAN-) Büssystems allein ergibt bereits eine virtuelle Redundanz in der Steuerung. Am gleichen Bus 19 sind weitere Einheiten angeschlossen wie beispielsweise Sensoren, und, wie in Fig. 1 dargestellt, zum Beispiel eine Verriegelung 4.

Auf der anderen Seite ist ein tragbares Bediengerät 1 vorgesehen, welches zur Ansteuerung der Tür 10 vorgesehen ist. Das Bediengerät 1 umfasst seinerseits nur über eine Bluetooth-Schnittstelle, wiederum mit Chip 8 und zugehöriger Antenne 9. Ausserdem verfügt das Bediengerät 6 über ein Anzeigefeld 6 und über Eingabetasten 7, über welche der Benutzer 5 entsprechende Eingaben vornehmen kann.

Wesentlich ist nun, dass die Ansteuerung der beiden Einheiten 2 und 3 gewissermassen zweikanalig dadurch erfolgen kann, dass unter Verwendung eines Protokolls (vgl. weiter unten) in einem ersten Schritt (I) die erste Einheit 2 instruiert wird, und in einem zweiten, danach erfolgenden Schritt (II) die zweite Einheit 3 instruiert wird. So kann auf eine redundante Ausbildung des Bediengerätes verzichtet werden. Dies ist möglich, da beim vorgeschlagenen Vorgehen sämtliche sicherheitskritischen Abläufe auf den redundanten Elementen 2 und 3 getrennt ablaufen. Die Abfrage erfolgt dabei aktiv von den beiden Einheiten 2 und 3 aus. Das Bediengerät 1 übernimmt normalerweise eine im wesentlichen passive Rolle. Das Bediengerät 1 dient nur als Eingabe- und Ausgabegerät. Entsprechend kann eine zufällige Umstellung beispielsweise von " Automat " auf " Nacht " aufgrund eines defekten Bediengerätes ausgeschlossen werden. Da ausserdem beide Einheiten 2 und 3 im wesentlichen unabhängig voneinander Abfragen vornehmen, ist in jedem Zeitpunkt Zweikanaligkeit gewährleistet. Die Sicherheit kann weiterhin erhöht werden, indem, wenn der gesamte Ablauf (vgl. weiter unten Fig. 2) nicht innerhalb einer bestimmten Zeit, zum Beispiel 2 Minuten, korrekt abgeschlossen wird, der interne Zustand der beiden Einheiten 2 und 3 wieder zurückgesetzt wird.

Fig. 2 zeigt nun das Protokoll der Kommunikation zwischen den beiden Einheiten 2 und 3 und dem Bediengerät 1. Es ist dargestellt, wie eine Tür von der Einstellung "Automat", d. h. normaler Schiebetürbetrieb, auf die Einstellung "Nacht" umgestellt werden soll.

In einem ersten Schritt S1 wird die Verbindung zwischen dem Bediengerät 1 und der ersten Einheit 2 aufgebaut. Es handelt sich dabei um einen Standardvorgang gem. Bluetooth-Protokoll, und der Verbindungsaufbau wird nur erlaubt, wenn die Einheit 2 das Gerät 1 als autorisiert erkannt hat (beispielsweise über die Bluetooth-ID). In einem nächsten Schritt S2 übergibt die erste Einheit 2 den Türtyp (A) an das Bediengerät 1, und in einem dritten Schritt S3 wird das entsprechende Menü übergeben. Die vom Benutzer 5 vorgegebene Einstellungsänderung auf " Nacht " wird als Befehl im Schritt S4 an die Einheit 2 übergeben. Um abgesehen von der Autorisierung über die Bluetooth-ID Sicherheit zu gewährleisten, wird im nächsten Schritt S5 die Eingabe eines PIN (Code Nr. 1) von der Einheit 2 angefordert.

In diesem Moment erscheint auf dem Display 6 des Bediengeräts 1 ein Display D1 des Typs "" Nachtmodus, Code Nr. 1: ____ ; Tür A ". Der Benutzer muss nun den Code Nr. 1 (PIN, wobei dieser personenspezifisch und/oder türspezifisch sein kann) eingeben (S6), und dieser wird im anschliessenden Schritt S7 an die Einheit 2 übergeben. Die Verifikation des PIN findet nicht auf dem Bediengerät 1 statt, was die Sicherheit weiter erhöht.

Somit liegt eine doppelte Sicherheit respektive Autorisierung vor, sowohl auf Stufe Gerät wie auch auf Stufe Benutzer, nämlich einerseits muss, damit ein Gerät 1 überhaupt in Kommunikation mit den Einheiten 2 oder 3 treten kann, entsprechend eingetragen sein (beispielsweise die Bluetooth-ID des Bediengerätes 1 muss bereits angemeldet sein), es muss aber auch zusätzlich noch die korrekte Code Nr. (beispielsweise PIN) eingegeben werden.

Erst jetzt wird im Schritt S8 über den Bus 19 an die Verriegelung 4 der Befehl " Verriegeln " übermittelt. Die Verriegelung 4 führt nun diesen Befehl aber nicht aus, sondern wartet, bis sie auch von der zweiten Einheit 3 einen übereinstimmenden Befehl innerhalb einer vorgegebenen Zeit erhalten hat. Im nächsten Schritt (S9) bestätigt die Einheit 2 die Übertragung des Befehls " Verriegeln " und übergibt üblicherweise gleichzeitig noch die Adresse der zweiten Einheit 3, damit der anschliessende Verbindungsaufbau kontrolliert und schnell erfolgen kann. Anschliessend wird die Verbindung zur Einheit 2 im Schritt S10 abgebrochen.

In analoger Weise wird nun anschliessend gewissermassen der zweite Kanal abgearbeitet, indem im Schritt S11 die Verbindung zur Einheit 3 aufgebaut wird. Die Adresse der Einheit 3 steht bereits zur Verfügung, das heisst der Verbindungsaufbau inklusive Autorisierung benötigt nicht mehr so viel Zeit. Im anfolgenden Schritt S12 wird dann, wie dies bereits bei der ersten Einheit 2 im Schritt S4 geschehen war, die Einstellungsänderung auf " Nacht" als Befehl an die Einheit 3 übergeben. Die Einheit 3 fordert anschliessend im Schritt S 13 eine Bestätigung dieser Eingabe an.

Die Zweikanaligkeit respektive die Gewährleistung einer expliziten Eingabe vom Benutzer für jeden Kanal (zu 2 und zu 3) wird so gewährleistet, ohne dass der Benutzer dies als solches erkennt und zweimal die gleiche Information übertragen muss. Der erste Kanal wird gewissermassen über den Schritt S6 gezielt vom Benutzer angesteuert (Eingabe PIN, Autorisierung), und der zweite Kanal über die nun angeforderte Bestätigung der Parameteränderung. Dazu wird auf dem Display des Bediengerätes 1 das Display D2 abgebildet, welches beispielsweise lautet: " Nachtmodus. Sind Sie sicher? ; Tür A". Der Benutzer gibt anschliessend im Schritt S 14 sein ok zu dieser Parameteränderung, und die Bestätigung des Befehls " Nacht " wird im Schritt S 15 an die Einheit 3 übergeben. Die Einheit 3 übermittelt ihrerseits im Schritt S 16 den der Einstellung " Nacht" entsprechenden Befehl " Verriegeln " an die Verriegelung 4 weiter. Erst jetzt, nach dem die Verriegelung 4 von beiden Einheiten 2 und 3 diesen Befehl erhalten hat, wird im Schritt S 17 diese Verriegelung vollzogen.

Zur Absicherung wird nun im Schritt S 18 die Aktion " Verriegeln " an die Einheit 3 bestätigt (gleichermassen an die Einheit 2, damit diese ebenfalls über den effektiv vollzogenen Statuswechsel informiert ist und den Wert nach Ablauf einer vorgegebenen Zeit nicht zurückgesetzt), und diese gibt diese Bestätigung im Schritt S19 an das Bediengerät 1 weiter.

Entsprechend wird ein Display D3 sichtbar, welches beispielsweise lautet: " Nachtmodus aktiviert! Tür A ". Anschliessend wird die Verbindung zur Einheit 3 im Schritt S20 abgebrochen. Um wieder für neue Aufgaben bereit zu sein, wird in den anschliessenden Schritten S21 bis S23 wiederum die Verbindung mit der Einheit 2 aufgebaut.

Das beschriebene Schema zeigt, dass, selbst wenn eines der Elemente 1, 2 oder 3 nicht korrekt funktioniert, keine ungewollte Umstellung vorgenommen werden kann, und dass gleichzeitig eine vollständige Redundanz respektive Zweikanaligkeit durch die sequenzielle Instruktion der Einheiten 2 und 3 gewährleistet ist. Da beispielsweise bei der Verwendung des Bluetooth-Protokolls eine gleichzeitige und damit die Sicherheit beeinträchtigende Kommunikation mit beiden Elementen 2 und 3 infolge der fehlenden Broadcast-Fähigkeit dieses Protokolls nicht möglich ist, ist die Verlässlichkeit dieses Verfahrens auf unterster Stufe gewährleistet.

### BEZUGSZEICHENLISTE

- 1: Bediengerät
- 2: erste Steuer- und Antriebseinheit
- 3: zweite Steuer- und Antriebseinheit
- 4: Verriegelungseinheit
- 5: Benutzer
- 6: Anzeigefeld
- 7: Eingabefelder, Eingabetasten
- 8: Bluetooth-Chip von 1
- 9: Antenne von 1
- 10: Schiebetür, Flucht- und Rettungsweg
- 11: feste Seitenteile
- 12: Schiebetürelemente
- 13: Aufhänge- und Antriebseinheit
- 14: Antenne
- 15: Bluetooth-Chip
- 16: Motor
- 17: Zahnriemen
- 18: Ankopplung von 12 an 17
- 19: CAN-Bus zwischen 2, 3, und 4

### Befehle:

- S1: Verbindungsaufbau zu 2
- S2: Übergabe Türtyp A
- S3: Übergabe Menü
- S4: Befehl: " Nacht "
- S5: Eingabeaufforderung: " Code Nr. 1 "
- S6: Eingabe: " Code Nr. 1 "
- S7: Übergabe: " Code Nr. 1 "
- S8: Befehl: " Verriegeln "
- S9: Bestätigung: " Code ok "; Übergabe Adresse von 3
- S 10: Verbindungsabbruch zu 2
- S11: Verbindungsaufbau zu 3
- S 12: Befehl: " Nacht "
- S 13: Bestätigungsaufforderung: " Nacht "
- S 14: Eingabe:" ok "
- S 15: Bestätigung: " Nachteinstellung "
- S 16: Befehl: " Verriegeln "
- S 17: Aktion in 4: " Verriegeln "
- S 18: Bestätigung: " Verriegelt "
- S 19: Bestätigung: " Verriegelt " (Option)
- S20: Verbindungsabbruch zu 3
- S21: Verbindungsaufbau zu 2
- S22: Übergabe Türtyp
- S23: Übergabe Menü

### Displays

- D1: " Nachtmodus, Code Nr. 1:__
Tür A" "
- D2: " Nachtmodus. Sind Sie sicher?
Tür A "
- D3: " Nachtmodus aktiviert!
Tür A "

## Patentansprüche

1. Verfahren zur Steuerung eines über wenigstens eine Tür (12) verschliessbaren Flucht- und/oder Rettungswegs (10), wobei die wenigstens eine Tür (12) als automatische Tür mit redundantem Antrieb (16) und/oder redundanter Steuerung ausgestaltet ist,
**dadurch gekennzeichnet, dass**
eine Parameteränderung und/oder eine Ansteuerung der Tür (12) drahtlos unter Verwendung eines tragbaren Bediengeräts (1) erfolgt.

2. Verfahren nach Anspruch 1, **dadurch gekennzeichnet, dass** die Redundanz des Antriebs über wenigstens zwei unabhängige Steuer- und/oder Antriebseinheiten (2, 3, 14-16) gewährleistet ist.

3. Verfahren nach Anspruch 2, **dadurch gekennzeichnet, dass** die Kommunikation mit den Steuer- und/oder Antriebseinheiten (2,3) über unabhängige Mittel (14,15) zur drahtlosen Kommunikation mit dem Bediengerät (1) erfolgt, und seitens des Bediengeräts (1) nur über eine Vorrichtung zur drahtlosen Kommunikation.

4. Verfahren nach Anspruch 3, **dadurch gekennzeichnet, dass** Redundanz der Kommunikation zwischen den Steuer- und/oder Antriebseinheiten (2,3) und dem Bediengerät (1) gewährleistet wird, indem der Parameteraustausch respektive die Ansteuerung zwischen dem Bediengerät (1) und den mehreren Steuer- und/oder Antriebseinheiten (2,3) sequenziell vorgenommen wird.

5. Verfahren nach Anspruch 3 oder 4, **dadurch gekennzeichnet, dass** eine Parameteränderung und/oder eine Ansteuerung der wenigstens einen Tür (12) oder von Steuerelementen (4) der Tür (12) erst dann vorgenommen wird, wenn eine sequenzielle und im wesentlichen unabhängige Datenübergabe zwischen dem Bediengerät (1) und jeder der Steuer- und/oder Antriebseinheiten (2,3) erfolgt ist, wobei die Datenübergabe aktiv von wenigstens einer der beiden Steuer- und/oder Antriebseinheiten (2,3) gesteuert wird.

6. Verfahren nach Anspruch 5, **dadurch gekennzeichnet, dass** die Steuerelemente (4) der Tür (12) eine Parameteränderung und/oder eine Aktion erst dann übernehmen respektive ausführen, wenn sie von sämtlichen redundanten Steuer- und/oder Antriebseinheiten (2,3) konsistente Befehle erhalten haben.

7. Verfahren nach einem der vorhergehenden Ansprüche, **dadurch gekennzeichnet, dass** die drahtlose Kommunikation zwischen Bediengerät (1) und dem Antrieb und/oder der Steuerung der Tür (12) über Funk erfolgt, wobei vorzugsweise der Bluetooth-Standard verwendet wird.

8. Verfahren nach einem der vorhergehenden Ansprüche, **dadurch gekennzeichnet, dass** zur Kommunikation zwischen den Steuer- und/oder Antriebseinheiten (2,3) der Tür (12) und dem Bediengerät (1) ein Protokoll verwendet wird, in welchem das Bediengerät (1) sequenziell jeweils mit jeder Steuer- und/oder Antriebseinheit (2,3) zunächst eine Verbindung aufbaut, vom Benutzer (5) anschliessend wenigstens eine Eingabe verlangt, dann ggf. die entsprechenden Befehle respektive Parameter an wenigstens ein Steuerelement (4) der Tür (12) übergibt, und abschliessend die Verbindung zwischen dem Bediengerät (1) und der Steuer- und/oder Antriebseinheit (2,3) abgebrochen wird, und das Steuerelement (4) den Parameter nur dann übernimmt respektive den übergebenen Befehl nur dann ausführt, wenn es von sämtlichen Steuer- und/oder Antriebseinheiten (2,3) dieselben konsistenten Daten erhalten hat, wobei ggf. abschliessend ein Bestätigungssignal an das Bediengerät (1) gegeben wird.

9. Verfahren nach einem der vorhergehenden Ansprüche, **dadurch gekennzeichnet, dass** zur Ansteuerung und/oder Parameteränderung der Tür (12) vom Benutzer die Eingabe eines Identifikationscode abgefragt wird.

10. Verfahren nach einem der vorhergehenden Ansprüche, **dadurch gekennzeichnet, dass** die Kommunikation zwischen Steuer- und/oder Antriebseinheiten (2,3) respektive Steuerelementen (4) der Tür (12) über Datenbussysteme, insbesondere über CAN-Bussysteme erfolgt.

11. Verfahren nach einem der vorhergehenden Ansprüche, **dadurch gekennzeichnet, dass** die Steuer- und/oder Antriebseinheiten (2,3) der Tür (12) nur die Kommunikation mit autorisierten Bediengeräten (1) erlauben.

12. Verfahren nach einem der vorhergehenden Ansprüche, **dadurch gekennzeichnet, dass** es sich beim Bediengerät (1) um ein tragbares interaktives Bediengerät mit einer Vorrichtung zur drahtlosen Kommunikation, insbesondere mit einer Bluetooth-Schnittstelle handelt, wobei es sich beim Bediengerät vorzugsweise um ein entsprechend ausgerüstetes Mobiltelefon oder einen entsprechend ausgerüsteten persönlichen elektronischen Assistenten (PDA) handelt.

13. Automatische Tür (12) für einen Flucht- und/oder Rettungsweg (10), insbesondere zur Durchführung eines Verfahrens nach einem der vorhergehenden Ansprüche, mit wenigstens zwei unabhängigen Steuer- und/oder Antriebseinheiten (2, 3, 14-16) und mit wenigstens einem tragbaren Bediengerät (1) zur drahtlosen Parameteränderung und/oder zur drahtlosen Ansteuerung der Tür (12), wobei zur Kommunikation seitens Steuer- und/oder Antriebseinheiten (2,3) jeweils unabhängige Mittel (14,15) zur drahtlosen Kommunikation mit dem Bediengerät (1) angeordnet sind, und seitens des Bediengeräts (1) nur eine Vorrichtung zur drahtlosen Kommunikation mit den Steuer- und/oder Antriebseinheiten (2,3).

14. Tür (12) nach Anspruch 13, **dadurch gekennzeichnet, dass** es sich um eine Schiebetür handelt.

15. Tür (12) nach einem der Ansprüche 13 oder 14, **dadurch gekennzeichnet, dass** zwei unabhängige Steuer- und/oder Antriebseinheiten (2,3) in einer die Tür (12) oberseitig begrenzenden Aufhängeeinheit (13) angeordnet sind, welche jede über einen Motor (16) sowie über Mittel (14, 15) zur drahtlosen Kommunikation unter Verwendung des Bluetooth-Protokolls verfügen, und dass das Bediengerät (1) über nur eine Vorrichtung zur drahtlosen Kommunikation unter Verwendung des Bluetooth-Protokolls verfügt.

16. Tür (12) nach einem der Ansprüche 13-15, **dadurch gekennzeichnet, dass** das Bediengerät (1) sowohl über Mittel zur Eingabe (7) als auch über Mittel zur Ausgabe (6) verfügt.

17. Steuerprogramm zur Durchführung eines Verfahrens nach einem der Ansprüche 1-12, auf einem Gerät, beispielsweise auf einem Mobiltelefon oder einem persönlichen elektronischen Assistenten (PDA), lauffähiges Steuerprogramm, welches das Gerät, z.B. ein Mobiltelefon oder einen persönlichen elektronischen Assistenten (PDA), die Funktion eines Bediengeräts (1) im Sinne der vorhergehenden Ansprüche übernehmen lässt.
